# FASCICULE DE BREVET EUROPEEN

(11) **EP 1 819 608 B1**
(45) Date de publication et mention de la délivrance du brevet: **12.03.2008**
(21) Numéro de dépôt: 05804228.4
(22) Date de dépôt: 06.10.2005
(51) Int. Cl.: B65D 75/56, B65D 81/34

(54) **SACHET DE CONDITIONNEMENT D'ALIMENTS ET PROCEDE DE FABRICATION D'UN TEL SACHET**
TÜTCHEN ZUR AUFBEREITUNG VON NAHRUNGSMITTELN UND VERFAHREN ZUR HERSTELLUNG SOLCH EINES TÜTCHENS
SACHET FOR PROCESSING FOODSTUFFS AND METHOD FOR PRODUCTION OF SUCH A SACHET

(30) Priorité: 11.10.2004 FR 0410720
(43) Date de publication de la demande: 22.08.2007
(73) Titulaire: Panzani, 69006 Lyon (FR)
(72) Inventeur: Minier, Chantal, Lucie, Paulette, 13400 Aubagne (FR)
(74) Mandataire: Martin, Didier Roland Valéry
(86) Numéro de dépôt international: PCT/FR2005/002464
(87) Numéro de publication internationale: WO 2006/040444

(56) Documents cités:
- EP-A- 0 947 444
- BE-A- 557 874
- FR-A- 2 028 170
- GB-A- 1 013 665
- US-A1- 2003 138 169

## Description

### DOMAINE TECHNIQUE

La présente invention se rapporte au domaine technique général des sachets de conditionnement d'aliments destinés à stocker les aliments et à les transformer par mise en contact avec un milieu d'échange alors que lesdits aliments sont à l'intérieur du sachet.

La présente invention se rapporte notamment au domaine technique des sachets de cuisson pré-remplis de produits alimentaires particulaires destinés à être cuits au sein du sachet, par immersion de ce dernier dans un liquide de cuisson chaud, ladite immersion entraînant la cuisson des aliments et leur imbibition de liquide de cuisson. La présente invention se rapporte en particulier au domaine technique des sachets de cuisson destinés à contenir des aliments à cuire dans un liquide chaud, tels que du riz, des pâtes ou de la semoule.

La présente invention concerne un sachet de conditionnement d'aliments destiné à être placé en contact avec un milieu d'échange pour transformer lesdits aliments, ledit sachet comprenant d'une part une poche fermée destinée à contenir lesdits aliments, ladite poche étant perméable au milieu d'échange de façon à autoriser un contact suffisant des aliments avec le milieu d'échange pour transformer lesdits aliments, et d'autre part une anse de préhension destinée à permettre la manipulation du sachet par un utilisateur, ladite poche étant pourvue d'une patte d'ouverture associée à un moyen d'amorçage d'ouverture, ladite patte étant susceptible d'être saisie manuellement et coopérant avec le moyen d'amorçage pour que le tirage de la patte provoque l'ouverture de la poche.

La présente invention concerne également un procédé de fabrication d'un sachet de conditionnement d'aliments destiné à être placé en contact avec un milieu d'échange pour transformer lesdits aliments, ledit procédé comprenant :
- une étape A de fabrication ou de fourniture d'une poche fermée destinée à contenir lesdits aliments, ladite poche étant perméable au milieu d'échange de façon à autoriser un contact suffisant des aliments avec le milieu d'échange pour transformer lesdits aliments,
- une étape B de réalisation d'un moyen d'amorçage d'ouverture,
- une étape C de réalisation d'une patte d'ouverture, au cours de laquelle on pourvoit ladite poche d'une patte susceptible d'être saisie manuellement, ladite patte étant destinée à coopérer avec le moyen d'amorçage pour que le tirage de la patte provoque l'ouverture de la poche.

### TECHNIQUE ANTERIEURE

On connaît des sachets de conditionnement d'aliments destinés à stocker les aliments et à les transformer par mise en contact avec un milieu d'échange alors que lesdits aliments sont à l'intérieur du sachet.

Ledit milieu d'échange peut par exemple consister en un liquide de cuisson chaud. On connaît ainsi des sachets de cuisson, destinés par exemple à la cuisson de riz. Ces sachets, pré-remplis de riz, sont généralement percés de multiples orifices, de façon à permettre la mise en contact du riz avec de l'eau de cuisson au sein du sachet. Ce sachet ainsi pré-rempli peut ainsi être plongé dans une casserole d'eau bouillante par l'utilisateur, afin de cuire ou d'achever la cuisson du riz qui y est contenu.

On connaît en particulier des sachets se présentant sous la forme de coussins, obtenus par exemple par un procédé d'ensachage vertical. Ces sachets résultent du repliement et du thermosoudage sur elle-même d'une feuille de matière plastique, ladite feuille formant ainsi un tube pourvu d'une ligne de soudure longitudinale, ledit tube étant fermé vers ses deux extrémités par une première et une deuxième lignes transversales de thermosoudage, afin de former une poche fermée contenant les aliments à transformer, par exemple du riz à cuire et à hydrater.

Lorsque le cycle de transformation des aliments contenus dans le sachet est achevé, l'utilisateur extrait le sachet hors du milieu d'échange, puis le déchire afin d'en transvaser le contenu dans un récipient adéquat. Par exemple, dans le cas d'un sachet de cuisson de riz, l'utilisateur extrait le sachet hors de l'eau en fin de cycle de cuisson, l'égoutte, puis le déchire afin de transvaser le riz du sachet vers un plat de service.

L'opération d'extraction du sachet hors du milieu d'échange peut être difficile à réaliser, compte-tenu du caractère flasque du sachet. En particulier, dans le cas d'un sachet de cuisson de riz, l'extraction du sachet hors de l'eau bouillante s'avère généralement délicate et risquée, puisqu'elle implique que l'utilisateur récupère au sein d'un milieu brûlant un objet lourd et souple, donc difficile à saisir.

Afin de faciliter cette opération d'extraction, il est connu de pourvoir les sachets de l'art antérieur d'une « *fente à fourchette* ». Pour cela, les sachets connus comportent une troisième ligne transversale de thermosoudure, disposée sensiblement parallèlement et à distance de l'une des deux autres lignes transversales de thermosoudure évoquées précédemment, afin de délimiter au niveau de l'une des extrémités du sachet une bande transversale de matière. La « *fente à fourchette* » se présente sous la forme d'une entaille ménagée au sein de la bande de matière décrite précédemment. L'utilisateur est ainsi en mesure, en introduisant un objet allongé, tel qu'une fourchette, au sein de l'entaille, de crocheter le sachet en vue de l'extraire du milieu d'échange, par exemple de l'eau bouillante.

L'ouverture du sachet est ensuite obtenu par déchirure, ladite déchirure étant généralement facilitée par la présence d'une entaille d'amorçage.

Ces sachets connus, s'ils donnent généralement satisfaction, présentent cependant un certain nombre d'inconvénients.

En premier lieu, il s'avère souvent malaisé pour l'utilisateur d'arriver à identifier, alors que le sachet est plongé dans le milieu d'échange, la fente à fourchette. En effet, le sachet à tendance, du fait de son caractère flasque, à se froisser et à se replier sur lui-même, de sorte que l'utilisateur n'est plus véritablement à même de distinguer les contours et l'orientation du sachet.

Ce repérage visuel est d'autant plus difficile dans le cas d'un sachet de cuisson, en particulier de riz. En effet, l'agitation due à l'ébullition de l'eau de cuisson a tendance à accentuer les phénomènes de froissement et de repliement du sachet sur lui-même. De surcroît, l'eau de cuisson, initialement transparente, se trouble, car elle est chargée en fin de cuisson de particules blanchâtres provenant de la cuisson du riz.

L'utilisateur doit donc procéder par tâtonnements avec sa fourchette, à la recherche de la fente, laquelle est en outre de dimension relativement petite par rapport à celle du sachet.

Cette difficulté de manipulation conduit d'ailleurs parfois l'utilisateur à abandonner l'idée de se servir de la fente à fourchette et à extraire le sachet hors du milieu d'échange par un autre moyen, qui peut s'avérer hasardeux en matière de sécurité en particulier lorsque le milieu d'échange est un liquide brûlant.

En outre, pour des raisons de résistance mécanique, la fente à fourchette doit être positionnée entre deux lignes de soudure, ce qui impose la réalisation de la troisième ligne de soudure évoquée précédemment. La réalisation de cette troisième ligne de soudure augmente donc le coût et la complexité de fabrication du sachet.

De surcroît, une fois le sachet sorti hors du milieu d'échange, il s'avère généralement difficile de l'ouvrir rapidement, proprement, ainsi que sans risque de brûlure lorsque le milieu d'échange est un liquide de cuisson. En effet, l'utilisateur doit repérer l'entaille d'amorce de déchirure, qui n'est pas toujours facile à distinguer, en particulier dans le cas d'un sachet obtenu par un procédé continu d'ensachage vertical, compte-tenu notamment des nombreuses ébarbures de matière s'étendant à partir du sachet.

Un sachet tel que défini dans le préambule de la revendication 1 est illustré dans le document EP-A-0 947 444.

### EXPOSE DE L'INVENTION

L'objet assigné à la présente invention vise en conséquence à proposer un nouveau sachet de conditionnement d'aliments qui ne présente pas les inconvénients énumérés précédemment et qui soit susceptible d'être manipulé et ouvert de façon particulièrement facile et rapide par l'utilisateur.

Un autre objet de l'invention vise à proposer un nouveau sachet de conditionnement d'aliments de conception particulièrement simple.

Un autre objet de l'invention vise à proposer un nouveau sachet de conditionnement d'aliments dont le repérage du moyen d'amorçage d'ouverture est particulièrement facilité.

Un autre objet de l'invention vise à proposer un nouveau sachet de conditionnement d'aliments susceptible d'être obtenu par un procédé de fabrication à cadence rapide.

Un autre objet de l'invention vise à proposer un nouveau sachet de conditionnement d'aliments qui est particulièrement facile à extraire par l'utilisateur hors du liquide de cuisson.

Un autre objet de l'invention vise à proposer un nouveau sachet de conditionnement d'aliments qui peut être fabriqué sur la base d'un procédé standard.

Un autre objet de l'invention vise à proposer un nouveau procédé de fabrication d'un sachet de conditionnement d'aliments particulièrement simple et rapide.

Un autre objet de l'invention vise à proposer un nouveau procédé de fabrication d'un sachet de conditionnement d'aliments qui repose sur des principes éprouvés.

Un autre objet de l'invention vise à proposer un nouveau procédé de fabrication d'un sachet de conditionnement d'aliments permettant une excellente cadence de production.

Un autre objet de l'invention vise à proposer un nouveau procédé de fabrication d'un sachet de conditionnement d'aliments qui peut être obtenu par des modifications simples et rapides de procédés existants.

Les objets assignés à l'invention sont atteints à l'aide d'un sachet de conditionnement d'aliments destiné à être placé en contact avec un milieu d'échange pour transformer lesdits aliments, ledit sachet comprenant d'une part une poche fermée destinée à contenir lesdits aliments, ladite poche étant perméable au milieu d'échange de façon à autoriser un contact suffisant des aliments avec le milieu d'échange pour transformer lesdits aliments, et d'autre part une anse de préhension destinée à permettre la manipulation du sachet par un utilisateur, ladite poche étant pourvue d'une patte d'ouverture associée à un moyen d'amorçage d'ouverture, ladite patte étant susceptible d'être saisie manuellement et coopérant avec le moyen d'amorçage pour que le tirage de la patte provoque l'ouverture de la poche, caractérisé en ce que ladite anse de préhension comprend un cordon s'étendant entre d'une part une première extrémité, vers laquelle le cordon est solidarisé au niveau de la patte d'ouverture, et d'autre part une deuxième extrémité, vers laquelle le cordon est solidarisé à la poche.

Les objets assignés à l'invention sont également atteints à l'aide d'un procédé de fabrication d'un sachet de conditionnement d'aliments destiné à être placé en contact avec un milieu d'échange pour transformer lesdits aliments, ledit procédé comprenant :
- une étape A de fabrication ou de fourniture d'une poche fermée destinée à contenir lesdits aliments, ladite poche étant perméable au milieu d'échange de façon à autoriser un contact suffisant des aliments avec le milieu d'échange pour transformer lesdits aliments,
- une étape B de réalisation d'un moyen d'amorçage d'ouverture,
- une étape C de réalisation d'une patte d'ouverture, au cours de laquelle on pourvoit ladite poche d'une patte susceptible d'être saisie manuellement, ladite patte étant destinée à coopérer avec le moyen d'amorçage pour que le tirage de la patte provoque l'ouverture de la poche,
caractérisé en ce qu'il comprend une étape D de fixation d'un cordon s'étendant entre une première et une deuxième extrémité, au cours de laquelle d'une part on fixe le cordon vers sa première extrémité au niveau de la patte d'ouverture, et d'autre part on fixe le cordon vers sa deuxième extrémité sur la poche.

### DESCRIPTIF SOMMAIRE DES DESSINS

D'autres objets et avantages de l'invention apparaîtront mieux à la lecture de la description ci-jointe, ainsi qu'à l'aide des dessins annexés, donnés à titre d'exemple purement illustratif et non limitatif, dans lesquels :
- La figure 1 est une vue schématique de face d'un premier exemple de réalisation d'un sachet conforme à l'invention.
- La figure 2 illustre, selon une vue schématique de face, un deuxième exemple de réalisation d'un sachet conforme à l'invention.
- La figure 3 illustre, selon une vue schématique de face, un troisième exemple de réalisation d'un sachet conforme à l'invention.
- La figure 4 illustre, selon une vue schématique de face, un quatrième exemple de réalisation d'un sachet conforme à l'invention.

### MEILLEURE MANIERE DE REALISER L'INVENTION

Les figures 1 à 4 illustrent différents exemples de réalisation conformes à l'invention, d'un sachet 1 de conditionnement d'aliments destiné à être placé en contact avec un milieu d'échange pour transformer lesdits aliments.

Un tel sachet, qui est de préférence à usage unique (c'est-à-dire présente un caractère jetable), est destiné à contenir des aliments à transformer par contact direct de ces derniers avec le milieu d'échange, lequel présente de préférence un caractère fluide, et se trouve préférentiellement à l'état liquide.

Ladite transformation peut s'opérer, selon la nature des aliments à transformer, avec ou sans apport d'énergie thermique.

Par « *transformation* », on désigne ici une modification physico-chimique des aliments visant à les rendre prêts à consommer, ou du moins à améliorer leurs propriétés organoleptiques et/ou leur aspect en vue de leur usage final.

Cette transformation s'opère lorsque les aliments sont en contact direct avec le milieu d'échange. Par exemple, dans le cas d'un milieu d'échange constitué d'un liquide, la transformation peut comprendre des phénomènes d'imbibition de liquide par les aliments, tels que des transferts osmotiques, ou encore des phénomènes de gélification par exemple.

Conformément à l'invention, le sachet de cuisson 1 comprend une poche fermée 2 destinée à contenir les aliments à transformer (non représentés).

Ladite poche 2 est perméable au milieu d'échange, de façon à autoriser un contact suffisant des aliments avec le milieu d'échange pour transformer lesdits aliments. En d'autres termes, la poche 2 est conçue de façon à laisser pénétrer en son sein une fraction suffisante du milieu d'échange pour initier les modifications physico-chimiques des aliments conduisant à la transformation de ces derniers. Ainsi, dans le cas d'aliments à hydrater, la poche 2 sera suffisamment perméable à l'eau pour permettre l'absorption d'eau, ou du moins de liquide, par les aliments.

De façon préférentielle, l'invention concerne un sachet 1 dont la poche 2 est perméable aux liquides, et en particulier aux liquides dont la viscosité est proche ou similaire à celle de l'eau.

De façon encore plus préférentielle, le sachet 1 forme un sachet de cuisson destiné à contenir des aliments à cuire ou à réchauffer dans un liquide chaud, notamment des produits alimentaires particulaires, et en particulier des aliments à cuire et à réhydrater tels que du riz, des pâtes ou de la semoule.

Dans ce qui suit, pour des raisons de simplicité et de concision de description, on va décrire uniquement un sachet 1 de cuisson de riz, étant entendu que l'invention n'est absolument pas limitée à un sachet conçu pour ce type d'aliments, ni à un sachet destiné à subir un apport thermique.

Le sachet de cuisson 1 est préférentiellement destiné à être pré-rempli desdits aliments à cuire, lesquels peuvent d'ailleurs avoir subi au préalable un début de cuisson.

Le sachet de cuisson 1 assure ainsi une première fonction de stockage des aliments à cuire préalablement à leur cuisson.

Le sachet de cuisson 1 assure également une deuxième fonction, puisqu'il est destiné à être plongé dans un liquide de cuisson, tel que de l'eau, en vue de réaliser la cuisson des aliments qu'il contient, constitués en l'occurrence de riz. Le sachet 1 assure ainsi un conditionnement de cuisson pour les aliments disposés en son sein.

La poche 2 se présente sous la forme d'une enveloppe, laquelle se présente elle-même par exemple sous la forme d'un matériau plastique, et définissant un volume interne fermé destiné à accueillir des aliments à cuire.

Par volume interne fermé, on désigne ici un espace qui confine les aliments et les empêche de s'échapper hors de l'enveloppe, sans pour autant être étanche. Dans le cas de produits alimentaires à réhydrater, tels que du riz, des pâtes ou de la semoule, la poche 2 est formée d'une enveloppe perméable aux liquides. Ladite perméabilité peut être obtenue grâce à la nature même du matériau employé pour fabriquer l'enveloppe formant la poche 2, ou encore par le perçage de multiples orifices dans l'enveloppe formant la poche 2, lesdits orifices étant de taille suffisante pour laisser passer du liquide mais interdisant aux aliments contenus dans le sachet, en particulier lorsque ces derniers sont de nature particulaire, de s'échapper.

Avantageusement, le sachet 1 conforme à l'invention présente une forme de coussin, ledit coussin étant délimité par quatre bords formant deux bords longitudinaux 2A, 2B sensiblement parallèles entre eux d'une part et deux bords transversaux 2C, 2D sensiblement parallèles entre eux d'autre part.

De façon préférentielle, la poche 2 est formée d'un film souple replié et soudé longitudinalement sur lui-même selon une ligne de soudure longitudinale 3, de sorte que ledit film forme un tube s'étendant longitudinalement entre une première et une deuxième zones terminales 4, 5. Ledit tube est fermé vers chacune de ces deux zones terminales 4, 5 par une ou plusieurs lignes de soudure transversales, de façon à former un volume fermé.

Les bords transversaux 2C, 2D sont ainsi formés par des bandes de scellage 20C, 20D.

Une telle construction est classique, et peut être notamment obtenue par un procédé d'ensachage vertical, qui est un procédé continu de fabrication de sachets pré-remplis. Un tel procédé est bien connu de l'homme du métier, et ne sera donc pas explicité plus avant dans ce qui suit. On notera qu'il est tout à fait envisageable de mettre en oeuvre, dans le cadre de l'invention, un autre procédé de fabrication, et par exemple un procédé d'ensachage discontinu, ou encore un procédé d'ensachage horizontal. La poche 2 peut également être préformée.

Conformément à l'invention, le sachet de cuisson 1 comprend une anse de préhension 6 destinée à permettre la manipulation du sachet 1 par l'utilisateur final. En particulier, l'anse de préhension 6 est destinée à permettre à l'utilisateur d'extraire le sachet de cuisson 1 hors du bain de cuisson (constitué par exemple par de l'eau bouillante), lorsque le cycle de cuisson est achevé. L'anse de préhension 6 est donc conçue pour supporter l'ensemble du poids du sachet rempli d'aliments à cuire en fin de cuisson, c'est-à-dire lorsque lesdits aliments sont imbibés d'eau.

L'anse de préhension 6 est préférentiellement conçue pour coopérer avec un ustensile de cuisine 13, telle qu'une fourchette 13A, une cuillère ou équivalent, ledit instrument de cuisine faisant office de gaffe d'accrochage pour saisir et extraire le sachet 1 hors de l'eau.

Conformément à l'invention, la poche 2 est également pourvue d'une patte d'ouverture 7 associée à un moyen d'amorçage d'ouverture 8, ladite patte 7 étant susceptible d'être saisie manuellement par l'utilisateur et coopérant avec le moyen d'amorçage 7 pour que le tirage de la patte 7 provoque l'ouverture de la poche 2. Une telle association d'une patte d'ouverture 7 et d'un moyen d'amorçage 8 est bien connue en soi. Elle met en oeuvre une languette formant patte 7 destinée à être saisie entre les doigts de l'utilisateur puis à subir un effort de traction, du genre effort de pelage, qui va être communiqué à une zone d'amorçage 8, à partir de laquelle va s'opérer le déchirage de la poche 2, permettant ainsi la libération des aliments qui y sont contenus.

A cette fin, la poche 2 est réalisée de préférence à base d'un matériau déchirable après amorce, c'est-à-dire un matériau suffisamment résistant pour ne pas se déchirer lors de la manipulation normale du sachet, mais pouvant être facilement déchiré de manière volontaire par l'utilisateur à partir d'un point faible tel qu'une amorce.

De manière avantageuse, le moyen d'amorçage d'ouverture 8 comprend au moins une entaille 9, 10 permettant d'amorcer une déchirure de la poche 2.

De façon préférentielle et connue en soi, ladite au moins une entaille 9, 10 est positionnée de façon adjacente à la patte 7, de telle sorte qu'un mouvement d'arrachement ou de pelage pratiqué sur la patte 7 engendre le prolongement, par déchirure, de l'entaille 9, 10 dans le matériau formant la poche 2.

De manière préférentielle, afin de maîtriser l'ouverture de la poche 2, c'est-à-dire la direction de déchirement de ladite poche 2, cette dernière est formée d'un matériau plastique mono-orienté, tel que cela est bien connu dans l'art antérieur.

A titre d'exemple, la poche 2 pourra être formée de polyéthylène haute densité, de propylène ou encore de polyester, cette liste n'étant bien sûr nullement limitative.

Afin de faciliter la maîtrise de déchirement de la poche 2, on pourra également éventuellement prévoir, tel que cela est illustré à la figure 4, une ligne d'affaiblissement 11, s'étendant dans la continuité de l'entaille 9. Ladite ligne d'affaiblissement est formée par exemple de prédécoupes rectilignes espacées mutuellement. Par exemple, dans le cas d'une poche 2 réalisée à partir d'un complexe multicouches, la ligne d'affaiblissement 11 peut être obtenue par une pré-découpe au laser d'une ou plusieurs couches superficielles du complexe. On pourra cependant mettre en oeuvre tout autre moyen d'affaiblissement local de la tenue mécanique de la poche 2 dans la continuité de l'entaille 9, sans pour autant sortir du cadre de l'invention.

Conformément à une caractéristique importante de l'invention, l'anse de préhension 6 comprend un cordon 12, c'est-à-dire un élément longiligne et flasque, tel qu'un ruban, une cordelette, un fil, une ficelle ou une tresse. De façon préférentielle, le cordon 12 est formé d'un ruban, c'est-à-dire d'une bande sensiblement plate, étroite et souple, s'étendant préférentiellement selon une seule direction de l'espace.

Ledit cordon 12 s'étend entre d'une part une première extrémité 12A, vers laquelle le cordon 12 est solidarisé au niveau de la patte d'ouverture 7, et d'autre part une deuxième extrémité 12B, vers laquelle le cordon 12 est solidarisé à la poche 2, de préférence en une zone de la poche distante de la patte 7. Le cordon 12 est bien entendu positionné à l'extérieur du volume interne délimité par la poche 2.

De préférence, le cordon 12 est solidarisé de manière localisée uniquement vers ces première et deuxième extrémités 12A, 12B, le reste du cordon étant libre, afin d'assurer de manière optimale la fonction d'anse de préhension qui lui est dévolue.

De façon préférentielle, le cordon 12 est distinct de la poche 2, c'est-à-dire qu'il est rapporté sur cette dernière par un moyen de fixation approprié, par exemple par collage ou thermosoudage. Il est cependant tout à fait envisageable que le cordon vienne de matière avec la poche 2, sans pour autant que l'on sorte du cadre de l'invention.

Ainsi, contrairement aux sachets de l'art antérieur, qui mettaient en oeuvre, en tant qu'anse de préhension, une fente ménagée dans l'un des bords transversaux 2C, 2D de la poche 2, la mise en oeuvre d'un cordon 12 conformément à l'invention permet de bénéficier d'une grande longueur de préhension, puisque la longueur du cordon 12 est indépendante de la dimension des bords 2C, 2D de la poche 2.

De même, la résistance mécanique du cordon 12 est indépendante de la résistance mécanique des bords transversaux 2C, 2D et longitudinaux 2A, 2B de la poche 2, ce qui n'est pas le cas lorsque l'anse de préhension est formée par une fente ménagée justement dans l'un des bords en question.

De manière générale, le cordon 12 sera fabriqué à partir d'un matériau suffisamment résistant pour supporter le poids total du sachet rempli d'aliments éventuellement imbibés de liquide. Le cordon 12 pourra par exemple être réalisé en matière plastique, tel que du polyéthylène haute densité, du polypropylène, ou encore sous forme d'un complexe avec des couches de polypropylène ou de polyéthylène haute densité.

Grâce au positionnement spécifique du cordon 12 mis en oeuvre dans le cadre de l'invention, l'ouverture de la poche 2 est facilitée. En effet, étant donné que la première extrémité 12A du cordon 12 est fixée à la patte 7, la localisation de ladite patte 7 est rendue très facile pour l'utilisateur, une fois qu'il a saisi le cordon 12. Cela provient notamment du fait que la traction exercée sur le cordon 12 (par exemple par la fourchette 13A) lors du soulèvement du sachet hors du liquide de cuisson induit une flexion de la patte 7, flexion qui donne à la patte 7 une orientation différente de celle du reste de la poche à partir de laquelle elle est issue.

L'utilisateur peut ainsi facilement attraper le sachet grâce au cordon 12, puis dans le même temps facilement localiser la patte d'ouverture grâce à la solidarisation de ce cordon au niveau de, et de préférence sur, ladite patte d'ouverture 7.

La combinaison d'un cordon 12 d'une part, et de la fixation de ce cordon 12 vers la patte 7 d'autre part permet ainsi d'obtenir un sachet d'utilisation facile et sûre.

Avantageusement, le cordon 12 s'étend sensiblement dans la même direction que l'entaille 9, 10. En d'autres termes, le cordon 12 s'étend de préférence de façon sensiblement rectiligne parallèlement à l'entaille 9, 10. Cette similitude de direction entre l'entaille 9, 10 et le cordon 12 autorise une utilisation facilitée du sachet 1 conforme à l'invention. En effet, ce positionnement particulier du cordon 12 permet, lors de la préhension du sachet par un ustensile du genre fourchette 13A, d'exercer un effort de flexion autour de la direction transversale sur la patte 7, effort de flexion qui contribue à différencier clairement la patte 7 du reste du sachet 1.

Avantageusement, la patte 7 s'étend de manière sensiblement parallèle aux bords longitudinaux 2A, 2B, à partir de l'un des bords transversaux 2C.

La patte 7 est ainsi préférentiellement ménagée dans l'une des bandes de scellage 20C formant bord transversal 2C, par découpe de la patte 7 directement dans la bande de scellage 20C en question.

Selon les variantes de réalisation correspondant aux figures 1, 2 et 4, la poche 2 présente un coin 14 au voisinage duquel est pratiquée l'entaille 9, la portion de poche s'étendant transversalement entre l'entaille 9 et le coin 14 formant la patte d'ouverture 7. L'entaille 9 s'étend ainsi longitudinalement dans la bande de scellage 20C, et débouche à l'extérieur du sachet 1.

Dans une autre variante de réalisation, représentée à la figure 3, le moyen d'amorçage d'ouverture 8 comprend deux entailles 9, 10 s'étendant sensiblement parallèlement et à distance l'une de l'autre, la portion de poche s'étendant entre les deux entailles 9, 10 formant la patte d'ouverture 7. Dans cette variante, il n'est ainsi pas nécessaire de positionner le moyen d'amorçage d'ouverture 8 à proximité d'un coin, puisque les deux entailles 9, 10, ménagées longitudinalement dans la bande de scellage 20C, suffisent pour former la patte 7. Dans ce cas, la patte 7 peut ainsi être positionnée en n'importe quelle zone de la bande de scellage 4, et non exclusivement à proximité d'un bord longitudinal 2A, 2B.

Le cordon 12 s'étend de préférence sensiblement parallèlement aux bords longitudinaux 2A, 2B, sur sensiblement toute la longueur desdits bords 2A, 2B. Ainsi, contrairement aux sachets de l'art antérieur, l'utilisateur dispose d'une plage de préhension très importante, qui s'étend avantageusement sur toute la dimension longitudinale du sachet, parallèlement aux bords longitudinaux 2A, 2B.

De façon avantageuse, le cordon 12 est formé d'un matériau dont l'aspect visuel diffère de l'aspect visuel du matériau à partir duquel est réalisée la poche 2. Grâce à cette mesure technique, l'utilisateur est à même de clairement identifier, de manière visuelle, le cordon 12, ce qui facilite la préhension du sachet 1 lorsque ce dernier se trouve immergé dans le liquide de cuisson.

Par exemple, le cordon 12 pourra présenter une couleur différente de celle du reste du sachet. On peut par exemple envisager un sachet de couleur sensiblement blanchâtre et translucide, tandis que le cordon 12 est de couleur rouge.

Grâce au fait que l'anse de préhension 6 est formée par un cordon 12 distinct des bandes de scellage 4, 5 (contrairement aux fentes à fourchette classiques), il est d'autant plus facile de différencier l'aspect visuel de l'anse 6 et de la poche 2.

Dans ce qui précède, on a décrit des variantes dans lesquelles le moyen d'amorçage 8 comprend une ou plusieurs entailles 9, 10. Il est cependant tout à fait envisageable que le moyen d'amorçage 8 soit basé sur un autre principe technique, et par exemple sur la présence d'un élément de déchirure du genre « *tear-cell* ». Ces éléments bien connus permettent de déchirer une extrémité du sachet grâce à l'inclusion, au sein du matériau formant la poche 2, d'un fil ou d'une bande de déchirure.

L'invention concerne également un procédé de fabrication d'un sachet 1 de conditionnement d'aliments destiné à être placé en contact avec un milieu d'échange pour transformer lesdits aliments, ledit procédé comprenant :
- une étape A de fabrication ou de fourniture d'une poche fermée 2 destinée à contenir lesdits aliments, ladite poche 2 étant perméable au milieu d'échange de façon à autoriser un contact suffisant des aliments avec le milieu d'échange pour transformer lesdits aliments,
- une étape B de réalisation d'un moyen d'amorçage d'ouverture 8,
- une étape C de réalisation d'une patte d'ouverture 7, au cours de laquelle on pourvoit ladite poche 2 d'une patte 7 susceptible d'être saisie manuellement par l'utilisateur, ladite patte 7 étant destinée à coopérer avec le moyen d'amorçage 8 pour que le tirage de la patte 7 provoque l'ouverture de la poche 2.

De façon préférentielle, les étapes A, B et C sont réalisées de manière simultanée, tel que cela est d'ailleurs connu en tant que tel dans l'art antérieur.

Selon une caractéristique importante du procédé conforme à l'invention, ledit procédé comprend une étape D de fixation d'un cordon 12 s'étendant entre une première et une deuxième extrémité 12A, 12B, étape D au cours de laquelle d'une part on fixe le cordon 12 vers sa première extrémité 12A au niveau de la patte d'ouverture 7, et d'autre part on fixe le cordon 12 vers sa deuxième extrémité 12B sur la poche 2.

Avantageusement, l'étape A comprend une sous-étape A' de formage, dans laquelle on replie et on soude longitudinalement sur lui-même, selon une ligne longitudinale de soudure 3, un film souple pour obtenir un tube. Ledit film souple est formé par exemple à partir d'une matière plastique translucide et thermoscellable, perméable à l'eau, tel que cela est bien connu dans le domaine.

De façon préférentielle, l'étape A comprend également une sous-étape A" de scellage, dans laquelle on ferme transversalement le tube obtenu à l'issue de l'étape A' selon une première et une deuxième bande de scellage 20C, 20D espacées l'une de l'autre, de façon à obtenir la poche fermée 2, laquelle présente alors une forme de coussin. Ce scellage peut être réalisé par tout moyen connu de l'homme du métier, et par exemple par la mise en oeuvre d'ultrasons, de rayonnements à hautes fréquences ou à infrarouges.

Avantageusement, les étapes B et C sont confondus, la réalisation du moyen d'amorçage 8 engendrant simultanément la formation de la patte 7. Plus particulièrement, l'étape B peut comprend une sous-étape B' d'entaillage, dans laquelle on ménage dans la poche 2 au moins une entaille 8, 9 permettant d'amorcer une déchirure du sachet 2.

De façon préférentielle, ladite au moins une entaille 8, 9 est ménagée dans l'une des bandes de scellage 20C, 20D et par exemple dans la première bande de scellage 20C.

Avantageusement, au cours de l'étape D, le cordon 12 est fixé à la poche 2 au niveau de chacune des bandes de scellage 20C, 20D, de telle sorte que le cordon 12 s'étend avantageusement sensiblement parallèlement aux bords longitudinaux 2A, 2B.

De manière préférentielle, les étapes A" et D sont simultanées, une opération unique de scellage, qui est par exemple une opération de thermosoudage, formant les bandes de scellage 20C, 20D et fixant simultanément le cordon 12.

Le procédé conforme à l'invention est de préférence un procédé continu, et par exemple un procédé d'ensachage vertical continu.

Selon la méthode d'ensachage vertical, les sachets conformes à l'invention sont produits et remplis en continu, à partir d'un film de matière plastique souple déroulé d'une bobine. Ledit film est conformé sous forme tubulaire à l'aide d'un système du genre « *col de cygne* », bien connu de l'homme du métier, ladite bande étant thermoscellée et tronçonnée pour former les sachets individuels.

Un tel procédé permet d'obtenir, tout en conservant une cadence rapide, différentes formes de pattes d'ouverture 7.

Ainsi, dans le cas de la variante représentée à la figure 1, la patte 7 présente une première portion de forme rectangulaire prolongée vers l'extérieur du sachet par une portion sensiblement en forme de quart de disque.

Dans les variantes des figures 2 et 4, la patte 7 comprend une première portion de forme rectangulaire prolongée d'une deuxième portion de forme triangulaire.

Quant à la variante de la figure 3, elle met en oeuvre une patte 7 présentant une tête arrondie.

Compte-tenu du caractère continu du procédé de fabrication mis en oeuvre avantageusement dans le cadre de l'invention, le sachet 1 comprend, ménagé dans la deuxième bande de scellage 20D, une découpe 70 dont la forme est complémentaire à celle de l'extrémité de la patte 7.

On notera en dernier lieu que la mise en place du cordon 12 s'insère très facilement dans un procédé d'ensachage vertical de type connu. Il suffit en effet de dérouler, de manière synchrone avec le film plastique formant la poche 2, une bande de matière dans laquelle sera découpée le cordon 12.

En définitive, le procédé conforme à l'invention permet d'obtenir, de façon très simple et en s'appuyant sur des principes généraux bien connus, un sachet de cuisson 1, destiné en particulier à la cuisson de riz, présentant des avantages considérables en terme de facilité d'utilisation.

Dans ce qui précède, on a décrit, à titre d'exemple préférentiel, un sachet de cuisson de riz.

L'invention peut cependant être appliquée également à une sauce culinaire épaisse (éventuellement avec des morceaux), se présentant initialement sous forme d'une composition déshydratée (en poudre ou formant une plaque monobloc) enfermée dans un sachet 1 conforme à l'invention. Lorsque le sachet 1 est plongé dans de l'eau chaude, la composition déshydratée se transforme en une sauce plus ou moins visqueuse qui peut être versée ensuite sur un plat à assaisonner ou à décorer.

L'invention peut également être appliquée dans le domaine « *sucré* », par exemple pour la réalisation de couvertures ou nappages. Dans ce cas, lesdits nappages ou couvertures se présentent par exemple initialement sous forme sèche (déshydratée), enfermés dans un sachet 1. Au contact d'eau chaude ou froide, un phénomène du genre réhydratation et/ou gélification a lieu, qui conduit à l'obtention du produit sucré désiré, prêt à utiliser une fois sorti du sachet.

En définitive, de manière générale, l'invention peut s'appliquer à tout produit alimentaire pré-dosé et pré-emballé, et nécessitant, en vue de leur utilisation finale, une mise en contact contrôlée avec un milieu d'échange, en particulier un milieu aqueux.

### POSSIBILITE D'APPLICATION INDUSTRIELLE

L'invention trouve son application industrielle dans la conception, la fabrication et l'utilisation de sachets de conditionnement d'aliments.

## Revendications

1. - Sachet (1) de conditionnement d'aliments destiné à être placé en contact avec un milieu d'échange pour transformer lesdits aliments, ledit sachet (1) comprenant d'une part une poche fermée (2) destinée à contenir lesdits aliments, ladite poche (2) étant perméable au milieu d'échange de façon à autoriser un contact suffisant des aliments avec le milieu d'échange pour transformer lesdits aliments, et d'autre part une anse de préhension (6) destinée à permettre la manipulation du sachet (1) par un utilisateur, ladite poche (2) étant pourvue d'une patte d'ouverture (7) associée à un moyen d'amorçage d'ouverture (8), ladite patte (7) étant susceptible d'être saisie manuellement et coopérant avec le moyen d'amorçage (8) pour que le tirage de la patte (7) provoque l'ouverture de la poche (2), **caractérisé en ce que** ladite anse de préhension (6) comprend un cordon (12) s'étendant entre d'une part une première extrémité (12A), vers laquelle le cordon (12) est solidarisé au niveau de la patte d'ouverture (7), et d'autre part une deuxième extrémité (12B), vers laquelle le cordon (12) est solidarisé à la poche (2).

2. - Sachet (1) selon la revendication 1 **caractérisé en ce que** le moyen d'amorçage d'ouverture (8) comprend au moins une entaille (9, 10) permettant d'amorcer une déchirure de la poche (2).

3. - Sachet (1) selon la revendication 2 **caractérisé en ce que** le cordon (12) s'étend sensiblement dans la même direction que l'entaille (9, 10).

4. - Sachet (1) selon la revendication 2 ou 3 **caractérisé en ce que** la poche (2) présente un coin (14) au voisinage duquel est pratiquée ladite entaille (9), la portion de poche s'étendant entre l'entaille (9) et le coin (14) formant la patte d'ouverture (7).

5. - Sachet (1) selon la revendication 2 ou 3 **caractérisé en ce que** le moyen d'amorçage d'ouverture (8) comprend deux entailles (9, 10) s'étendant sensiblement parallèlement et à distance l'une de l'autre, la portion de poche s'étendant entre les deux entailles (9, 10) formant la patte d'ouverture (7).

6. - Sachet (1) selon l'une des revendications 1 à 5 **caractérisé en ce que** la poche (2) présente une forme de coussin délimité par quatre bords (2A, 2B, 2C, 2D) formant deux bords longitudinaux (2A, 2B) sensiblement parallèles d'une part et deux bords transversaux (2C, 2D) sensiblement parallèles d'autre part, ledit cordon (12) s'étendant sensiblement parallèlement aux bords longitudinaux (2A, 2B).

7. - Sachet (1) selon la revendication 6 **caractérisé en ce que** les bords transversaux (2C, 2D) sont formés par des bandes de scellage (20C, 20D).

8. - Sachet (1) selon la revendication 6 ou 7 **caractérisé en ce que** la patte (7) s'étend de manière sensiblement parallèle aux bords longitudinaux (2A, 2B), à partir de l'un des bords transversaux (2C, 2D).

9. - Sachet (1) selon l'une des revendications 1 à 8 **caractérisé en ce que** le cordon (12) est formé d'un matériau dont l'aspect visuel diffère de celui du matériau à partir duquel est réalisée la poche (2).

10. - Sachet (1) selon l'une des revendications 1 à 8 **caractérisé en ce qu'**il est obtenu par un procédé d'ensachage vertical.

11. -Sachet selon l'une des revendications 1 à 10 **caractérisé en ce qu'**il forme un sachet de cuisson (1) destiné à contenir des aliments à cuire dans un liquide chaud, tels que du riz, des pâtes ou de la semoule.

12. - Sachet pré-rempli d'aliments conforme à l'une des revendications 1 à 11.

13. - Procédé de fabrication d'un sachet (1) de conditionnement d'aliments destiné à être placé en contact avec un milieu d'échange pour transformer lesdits aliments, ledit procédé comprenant :
- une étape A de fabrication ou de fourniture d'une poche fermée (2) destinée à contenir lesdits aliments, ladite poche (2) étant perméable au milieu d'échange de façon à autoriser un contact suffisant des aliments avec le milieu d'échange pour transformer lesdits aliments,
- une étape B de réalisation d'un moyen d'amorçage d'ouverture (8),
- une étape C de réalisation d'une patte d'ouverture (7), au cours de laquelle on pourvoit ladite poche (2) d'une patte (7) susceptible d'être saisie manuellement, ladite patte (7) étant destinée à coopérer avec le moyen d'amorçage (8) pour que le tirage de la patte (8) provoque l'ouverture de la poche (2),
**caractérisé en ce qu'**il comprend une étape D de fixation d'un cordon (12) s'étendant entre une première et une deuxième extrémité (12A, 12B), au cours de laquelle d'une part on fixe le cordon (12) vers sa première extrémité (12A) au niveau de la patte d'ouverture (7), et d'autre part on fixe le cordon (12) vers sa deuxième extrémité (12B) sur la poche (2).

14. - Procédé selon la revendication 13 **caractérisé en ce que** l'étape A comprend d'une part une sous-étape A' de formage, dans laquelle on replie et on soude longitudinalement sur lui-même un film souple pour obtenir un tube, et d'autre part une sous-étape A" de scellage, dans laquelle on ferme transversalement le tube selon une première et une deuxième bande de scellage (20C, 20D) espacées l'une de l'autre, de façon à obtenir la poche fermée (2).

15. - Procédé selon l'une des revendications 13 ou 14 **caractérisé en ce que** les étapes B et C sont confondues, la réalisation du moyen d'amorçage (8) engendrant la formation de la patte (7).

16. -Procédé selon l'une des revendications 13 à 15 **caractérisé en ce que** l'étape B comprend une sous-étape B' d'entaillage, dans laquelle on ménage dans la poche au moins une entaille (9, 10) permettant d'amorcer une déchirure de la poche (2).

17. - Procédé selon les revendications 14 et 16 **caractérisé en ce que** l'entaille (9, 10) est ménagée dans la première bande de scellage (20C).

18. - Procédé selon l'une des revendications 14 à 17 **caractérisé en ce que** le cordon (12) est fixé à la poche (2) au niveau de chacune des bandes de scellage (20C, 20D).

19. - Procédé selon l'une des revendications 14 à 17 **caractérisé en ce que** les étapes A" et D sont simultanées, une opération unique de scellage formant les bandes de scellage (20C, 20D) et fixant le cordon (12).

20. - Procédé d'ensachage vertical continu conforme à l'une des revendications 13 à 19.

## Claims

1. Sachet (1) for packaging food intended to be placed in contact with an exchange medium for transforming the said food, the said sachet (1) comprising firstly a closed pouch (2) intended to contain the said food, the said pouch (2) being permeable to the exchange medium so as to allow sufficient contact of the food with the exchange medium in order to transform the said food, and secondly a gripping handle (6) intended to allow the manipulation of the sachet (1) by a user, the said pouch (2) being provided with an opening tab (7) associated with an opening initiation means (8), the said tab (7) being able to be gripped manually and cooperating with the initiating means (8) so that pulling on the tab (7) causes the opening of the pouch (2), **characterised in that** the said gripping handle (6) comprises a cord (12) extending between a first end (12A), towards which the cord (12) is secured at the opening tab (7), and a second end (12B) towards which the cord (12) is secured to the pouch (2).

2. Sachet (1) according to claim 1, **characterised in that** the opening initiation means (8) comprises at least one notch (9, 10) for initiating a tearing of the pouch (2).

3. Sachet (1) according to claim 2, **characterised in that** the cord (12) extends substantially in the same direction as the notch (9, 10).

4. Sachet (1) according to claim 2 or 3, **characterised in that** the pouch (2) has a corner (14) in the vicinity of which the said notch (9) is formed, the pouch portion extending between the notch (9) and the corner (14) forming the opening tab (7).

5. Sachet (1) according to claim 2 or 3, **characterised in that** the opening initiation means (8) comprises two notches (9, 10) extending substantially parallel to and at a distance from each other, the pouch portion extending between the two notches (9, 10) forming the opening tab (7).

6. Sachet (1) according one of claims 1 to 5, **characterised in that** the pouch (2) has a pad shape delimited by four edges (2A, 2B, 2C, 2D) forming on the one hand two substantially parallel longitudinal edges (2A, 2B) and on the other hand two substantially parallel transverse edges (2C, 2D), the said cord (12) extending substantially parallel to the longitudinal edges (2A, 2B).

7. Sachet (1) according to claim 6, **characterised in that** the transverse edges (2C, 2D) are formed by sealing bands (20C, 20D).

8. Sachet (1) according to claim 6 or 7, **characterised in that** the tab (7) extends substantially parallel to the longitudinal edges (2A, 2B), from one of the transverse edges (2C, 2D).

9. Sachet (1) according to one of claims 1 to 8, **characterised in that** the cord (12) is formed by a material whose visual appearance differs from that of the material from which the pouch (2) is made.

10. Sachet (1) according to one of claims 1 to 8, **characterised in that** it is obtained by a vertical form/fill/seal method.

11. Sachet according to one of claims 1 to 10, **characterised in that** it forms a cooking sachet (1) intended to contain food to be cooked in a hot liquid, such as rice, pasta or semolina.

12. Sachet prefilled with food according to one of claims 1 to 11.

13. Method of manufacturing a sachet (1) for packaging food intended to be placed in contact with an exchange medium for transforming the said food, the said method comprising:
- a step A of manufacturing or supplying a closed pouch (2) intended to contain the said food, the said pouch (2) being permeable to the exchange medium so as to allow sufficient contact of the food with the exchange medium in order to transform the said food,
- a step B of producing an opening initiation means (8),
- a step C of producing an opening tab (7), during which the said pouch (2) is provided with a tab (7) able to be gripped manually, the said tab (7) being intended to cooperate with the initiation means (8) so that pulling the tab (8) causes the opening of the pouch (2),
**characterised in that** it comprises a step D of fixing a cord (12) extending between a first and second end (12A, 12B), during which firstly the cord (12) is fixed towards its first end (12A) at the opening tab (7), and secondly the cord (12) is fixed towards its second end (12B) to the pouch (2).

14. Method according to claim 13, **characterised in that** step A comprises firstly a forming substep A', in which a flexible film for obtaining a tube is folded and welded longitudinally on itself, and secondly a sealing substep A", in which the tube is closed transversely along first and second sealing bands (20C, 20D) spaced apart from each other so as to obtain the closed pouch (2).

15. Method according to one of claims 13 or 14, **characterised in that** steps B and C are merged, the production of the initiation means (8) giving rise to the formation of the lug (7).

16. Method according to one of claims 13 to 15, **characterised in that** step B comprises a notching substep B' in which at least one notch (9, 10) is formed in the pouch, making it possible to initiate a tearing of the pouch (2).

17. Method according to claims 14 and 16, **characterised in that** the notch (9, 10) is formed in the first sealing band (20C).

18. Method according to one of claims 14 to 17, **characterised in that** the cord (12) is fixed to the pouch (2) at each of the sealing bands (20C, 20D).

19. Method according to one of claims 14 to 17, **characterised in that** steps A" and D are simultaneous, a single sealing operating forming the sealing bands (20C, 20D) and fixing the cord (12).

20. Continuous vertical form/fill/seal method according to one of claims 13 to 19.

## Patentansprüche

1. Beutel (1) zur Aufbereitung von Nahrungsmitteln, der dazu bestimmt ist, in Kontakt mit einem Austauschmedium gebracht zu werden, um die Nahrungsmittel zu transformieren, wobei der Beutel (1) einerseits eine geschlossene Tasche (2) umfasst, die dazu bestimmt ist, die Nahrungsmittel zu enthalten, wobei die Tasche (2) für das Austauschmedium durchlässig ist, um einen ausreichenden Kontakt der Nahrungsmittel mit dem Austauschmedium zu ermöglichen, um die Nahrungsmittel zu transformieren, und andererseits einen Greifhenkel (6), der dazu bestimmt ist, die Handhabung des Beutels (1) durch einen Anwender zu ermöglichen, wobei die Tasche (2) mit einer Öffnungslasche (7) ausgestattet ist, die mit einem Mittel zur Initiierung der Öffnung (B) verbunden ist, wobei die Lasche (7) mit der Hand ergriffen werden kann und mit dem Mittel zur Initiierung (8) zusammenwirkt, damit durch Ziehen der Lasche (7) die Öffnung der Tasche (2) hervorgerufen wird, **dadurch gekennzeichnet, dass** der Greifhenkel (6) eine Schnur (12) umfasst, die sich zwischen einerseits einem ersten Ende (12A), gegen das die Schnur (12) auf der Ebene der Öffnungslasche (7) fest verbunden ist, und andererseits einem zweiten Ende (12B) erstreckt, gegen das die Schnur (12) mit der Tasche (2) fest verbunden ist.

2. Beutel (1) nach Anspruch 1, **dadurch gekennzeichnet, dass** das Mittel zur Initiierung der Öffnung (8) mindestens eine Einkerbung (9, 10) umfasst, die es ermöglicht, ein Einreißen der Tasche (2) zu initiieren.

3. Beutel (1) nach Anspruch 2, **dadurch gekennzeichnet, dass** sich die Schnur (12) im Wesentlichen in die gleiche Richtung wie die Einkerbung (9, 10) erstreckt.

4. Beutel (1) nach Anspruch 2 oder 3, **dadurch gekennzeichnet, dass** die Tasche (2) eine Ecke (14) aufweist, in deren Nähe die Einkerbung (9) realisiert ist, wobei der Abschnitt der Tasche, der sich zwischen der Einkerbung (9) und der Ecke (14) erstreckt, die Öffnungslasche (7) bildet.

5. Beutel (1) nach Anspruch 2 oder 3, **dadurch gekennzeichnet, dass** das Mittel zur Initiierung der Öffnung (8) zwei Einkerbungen (9, 10) umfasst, die sich im Wesentlichen parallel und mit einem Abstand zueinander erstrecken, wobei der Abschnitt der Tasche, der sich zwischen den zwei Einkerbungen (9, 10) erstreckt, die Öffnungslasche (7) bildet.

6. Beutel (1) nach einem der Ansprüche 1 bis 5, **dadurch gekennzeichnet, dass** die Tasche (2) die Form eines Kissens aufweist, begrenzt durch vier Ränder (2A, 2B, 2C, 2D), die einerseits zwei Längsränder (2A, 2B) bilden, die im Wesentlichen parallel sind, und andererseits zwei Querränder (2C, 2D), die im Wesentlichen parallel sind, wobei die Schnur (12) im Wesentlichen parallel zu den Längsrändern (2A, 2B) ist.

7. Beutel (1) nach Anspruch 6, **dadurch gekennzeichnet, dass** die Querränder (2C, 2D) aus Siegelstreifen (20C, 20D) gebildet sind.

8. Beutel (1) nach Anspruch 6 oder 7, **dadurch gekennzeichnet, dass** sich die Lasche (7) im Wesentlichen parallel zu den Längsrändern (2A, 2B) von einem der Querränder (2C, 2D) aus erstreckt.

9. Beutel (1) nach einem der Ansprüche 1 bis 8, **dadurch gekennzeichnet, dass** die Schnur (12) aus einem Material gebildet ist, dessen visuelle Erscheinung sich von demjenigen des Materials unterscheidet, aus dem die Tasche (2) hergestellt ist.

10. Beutel (1) nach einem der Ansprüche 1 bis 8, **dadurch gekennzeichnet, dass** er durch ein Verfahren der vertikalen Abfüllung erhalten wird.

11. Beutel nach einem der Ansprüche 1 bis 10, **dadurch gekennzeichnet, dass** er einen Kochbeutel (1) bildet, der dazu vorgesehen ist, Nahrungsmittel zum Kochen in einer heißen Flüssigkeit zu enthalten, wie z.B. Reis, Teigwaren oder Grieß.

12. Mit Nahrungsmitteln vorgefüllter Beutel nach einem der Ansprüche 1 bis 11.

13. Verfahren zur Herstellung eines Beutels (1) zur Aufbereitung von Nahrungsmitteln, der dazu bestimmt ist, in Kontakt mit einem Austauschmedium gebracht zu werden, um die Nahrungsmittel zu transformieren, wobei das Verfahren umfasst:
- einen Schritt A zur Herstellung oder Bereitstellung einer geschlossenen Tasche (2), die dazu bestimmt ist, die Nahrungsmittel zu enthalten, wobei die Tasche (2) für das Austauschmedium durchlässig ist, um einen ausreichenden Kontakt der Nahrungsmittel mit dem Austauschmedium zu ermöglichen, um die Nahrungsmittel zu transformieren,
- einen Schritt B zur Herstellung eines Mittels zur Initiierung der Öffnung (B),
- einen Schritt C zur Herstellung einer Öffnungslasche (7), während der die Tasche (2) mit einer Lasche (7) versehen wird, die mit der Hand ergriffen werden kann, wobei die Lasche (7) dazu vorgesehen ist, mit dem Mittel zur Initiierung (8) zusammenzuarbeiten, damit durch Ziehen der Lasche (8) die Öffnung der Tasche (2) hervorgerufen wird,
**dadurch gekennzeichnet, dass** es einen Schritt D zur Befestigung einer Schnur (12) umfasst, die sich zwischen einem ersten Ende und einem zweiten Ende (12A, 12B) erstreckt, während dessen einerseits die Schnur (12) gegen ihr erstes Ende (12A) auf der Ebene der Öffnungslasche (7) und andererseits die Schnur (12) gegen ihr zweites Ende (12B) auf der Tasche (2) befestigt wird.

14. Verfahren nach Anspruch 13, **dadurch gekennzeichnet, dass** der Schritt A einerseits einen Unterschritt A' zur Formung umfasst, in dem ein weicher Film auf sich selbst in Längsrichtung gefaltet und geschweißt wird, um eine Röhre zu erhalten, und andererseits einen Unterschritt A" zur Versiegelung, in der die Röhre entlang eines ersten und eines zweiten Siegelstreifens (20C, 20D), die voneinander beabstandet sind, in Querrichtung geschlossen wird, um die geschlossene Tasche (2) zu erhalten.

15. Verfahren nach einem der Ansprüche 13 oder 14, **dadurch gekennzeichnet, dass** die Schritte B und C miteinander verschmelzen, wobei die Herstellung des Mittels zur Initiierung (8) die Bildung der Lasche (7) zur Folge hat.

16. Verfahren nach einem der Ansprüche 13 bis 15, **dadurch gekennzeichnet, dass** der Schritt B einen Unterschritt B' der Einkerbung umfasst, in dem in der Tasche mindestens eine Einkerbung (9, 10) angebracht wird, die es ermöglicht, ein Einreißen der Tasche (2) einzuleiten.

17. Verfahren nach Anspruch 14 und 16, **dadurch gekennzeichnet, dass** die Einkerbung (9, 10) im ersten Siegelstreifen (20C) angebracht wird.

18. Verfahren nach, einem der Ansprüche 14 bis 17, **dadurch gekennzeichnet, dass** die Schnur (12) auf dem Niveau jedes der Siegelstreifen (20C, 20D) an der Tasche (2) befestigt wird.

19. Verfahren nach einem der Ansprüche 14 bis 17, **dadurch gekennzeichnet, dass** die Schritte A" und D gleichzeitig durchgeführt werden, wobei ein einziger Versiegelungsvorgang die Siegelbänder (20C, 20D) bildet und die Schnur (12) befestigt.

20. Verfahren der kontinuierlichen vertikalen Abfüllung nach einem der Ansprüche 13 bis 19.
